# EUROPÄISCHE PATENTSCHRIFT

(11) **EP 1 847 185 B1**
(45) Veröffentlichungstag und Bekanntmachung des Hinweises auf die Patenterteilung: **10.08.2011**
(21) Anmeldenummer: 07007588.2
(22) Anmeldetag: 13.04.2007
(51) Int. Cl.: A24D 3/02

(54) **Faserfilterherstellung**
Manufacture of fibre filters
Fabrication d'un filtre fibre

(30) Priorität: 18.04.2006 DE 102006018102
(43) Veröffentlichungstag der Anmeldung: 24.10.2007
(73) Patentinhaber: Hauni Maschinenbau AG, 21033 Hamburg (DE)
(72) Erfinder: Wolff, Stephan, 21509 Glinde (DE); Scherbarth, Thorsten, 21502 Geesthacht (DE); Horn, Sönke, 21502 Geesthacht (DE); Maurer, Irene, 21035 Hamburg (DE); Buhl, Alexander, 23974 Robertsdorf (DE); de Boer, Jann, 20359 Hamburg (DE)
(74) Vertreter: Seemann, Ralph

(56) Entgegenhaltungen:
- EP-A- 1 504 683
- EP-A- 1 584 248
- EP-A1- 1 464 239
- EP-A1- 1 464 240
- EP-A1- 1 464 241
- GB-A- 2 145 918
- US-A- 2 796 810
- US-A- 4 185 644
- US-A- 4 785 830

## Beschreibung

Die Erfindung betrifft ein Verfahren zum Herstellen und eine Vorrichtung zur Herstellung von Filterstäben der Tabak verarbeitenden Industrie.

Aus der EP 1 464 241 A1 der Anmelderin ist ein Verfahren zur Herstellung eines Vlieses für die Herstellung von Filtern bzw. Filterstäben der Tabak verarbeitenden Industrie bekannt. Es ist außerdem eine Filterstrangherstelleinrichtung der Tabak verarbeitenden Industrie offenbart, wobei die Filterstrangherstelleinrichtung wenigstens eine Filtermaterialzuführvorrichtung umfasst, aus der das Filtermaterial dosiert abgebbar ist und eine Strangaufbauvorrichtung, in der das Filtermaterial zu einem Strang aufgeschauert wird. Die aus der EP 1 464 241 A1 bekannte Filterstrangherstelleinrichtung umfasst ferner das Merkmal, dass das Filtermaterial in einem Fließbett von der Filtermaterialzuführvorrichtung zu der Strangaufbauvorrichtung förderbar ist. Das in diesem Dokument offenbarte Verfahren zeichnet sich durch die folgenden Verfahrensschritte auf:
- Zuführen von vereinzelten Filtermaterialien zu einem Fließbett,
- Transportieren des Filtermaterials in dem Fließbett im Wesentlichen mittels eines Transportluftstromes in Richtung einer Strangaufbauvorrichtung und
- Aufschauern des Filtermaterials auf der Strangaufbauvorrichtung.

Aus der EP 1 464 240 A1 der Anmelderin ist ein Verfahren und eine Vorrichtung zur Herstellung eines Vlieses für die Herstellung von Filterstäben bekannt, wobei das Verfahren sich durch die folgenden Verfahrensschritte auszeichnet:
- Vereinzeln von Fasern wenigstens einer Sorte Filtermaterials in einer Vereinzelungsvorrichtung,
- Zuführen der vereinzelten Fasern zu einem Förderer, der sich in einer Förderrichtung bewegt,
- Aufschauern der vereinzelten Fasern auf dem Förderer, wodurch sich ein Vlies bildet, wobei die Vereinzelungsvorrichtung wenigstens ein Vereinzelungselement umfasst, das um eine Rotationsachse rotiert, wobei die Rotationsachse im Wesentlichen parallel der Förderrichtung des Förderers ausgerichtet ist.

Die dort beschriebene Vorrichtung zeichnet sich dadurch aus, dass Vereinzelungsvorrichtungen vorgesehen sind, die getrennt voneinander ausgestaltet sind.

Die Vorrichtungen in den beiden genannten europäischen Patentanmeldungen verarbeiten endliche Fasern, so dass Vliese, Filterstäbe und Filter aus endlichen Fasern und ggf. weiteren Filterbestandteilen wie Granulaten hergestellt werden.

US 4 785 830 A offenbart ein Verfahren und eine Vorrichtung zum Herstellen von Tabaksträngen. Ein durch Akkumulation von faserigem Material erzeugter Strom wird in einen Strang konvertiert, der in Filterstababschnitte unterteilt werden kann.

US 4 185 644 A offenbart einen Verteiler zur Benutzung in einer Zigarettenmaschine mit einem relativ langen Stauschacht, aus dem aufgestauter Tabak mittels einer Entnahmewalze entnommen wird. Mit einer Schlägerwalze wird der entnommene Tabak ausgeschlagen und einer Strangherstellung zugeführt.

Es ist Aufgabe der vorliegenden Erfindung, eine effiziente Variante eines Filterstabherstellverfahrens und einer Vorrichtung zur Herstellung von Filterstäben anzugeben.

Die Aufgabe wird durch ein Verfahren zum Herstellen von Filterstäben der Tabak verarbeitenden Industrie umfassend Fasern endlicher Länge wenigstens einer Fasersorte gelöst, wobei ein Schritt des Vereinzelns der Fasern in einer Vereinzelungsvorrichtung vorgesehen ist, wobei die vereinzelten Fasern, die aus der Vereinzelungsvorrichtung austreten, eine Bewegungskomponente entgegen der Schwerkraft in Richtung eines Förderers, der ein Saugstrangförderer ist, aufweisen. Hierdurch ist es möglich, dass die Menge des Luftstromes, die im Stand der Technik beispielsweise gemäß der EP 1 464 241 A1 benötigt wird, deutlich verringert ist und dass auch weniger Luft aus dem Verfahrensprozess entnommen werden muss, was eine Vereinfachung der Verfahrensführung ermöglicht.

Vorzugsweise werden die vereinzelten Fasern unmittelbar aus der Vereinzelungsvorrichtung in einen Saugschacht geschleudert. Vorzugsweise schließt sich an den Saugschacht der Saugstrangförderer an, und zwar insbesondere unmittelbar, so dass nach der Vereinzelungsvorrichtung eine sehr kurze Wegstrecke für die Fasern zurückzulegen ist, um in dem Saugstrangförderer, beispielsweise auf einem oder mehreren Saugbändern, aufgeschauert zu werden.

In einer bevorzugten Ausführungsform werden in Förderrichtung stromabwärts der Vereinzelungsvorrichtung die Fasern mit einem weiteren Filtermaterial gemischt, wie beispielsweise einem Granulat aus Aktivkohle und/oder Bindemittel, das eine Bewegungskomponente in Richtung eines Saugstrangförderers, insbesondere entgegen der Schwerkraft aufweist. Hierdurch ergeben sich insbesondere eine gute Durchmischung der Fasern mit dem weiteren Filtermaterial und auch die Möglichkeit eines Transports mit möglichst wenig Saugluft bzw. Transportluft.

Wenn zwei nebeneinander angeordnete Saugschächte oder eine Aufteilung eines Saugschachtes in zwei nebeneinander angeordnete Teilsaugschächte vorgesehen sind, können zwei Filterstränge gleichzeitig hergestellt werden, so dass der Durchsatz bzw. die Produktionsmenge von Filterstäben erhöht werden kann. Die Saugschächte sind hierbei vorzugsweise im Wesentlichen parallel und weisen einen Winkel zwischen 0° und 15 ° zueinander auf. Vorzugsweise ist das Verfahren zum Herstellen von Filterstäben der Tabak verarbeitenden Industrie dadurch weitergebildet, dass zwei unterschiedliche Fasersorten vorgesehen sind, die unmittelbar vor dem Vereinzelungsschritt zusammengeführt und gemischt werden.

Hierdurch wird erreicht, dass eine Entmischung von Fasermaterialien vor dem Vereinzelungsschritt vermieden wird. Im Rahmen der Erfindung bedeutet unmittelbar vor einem Vereinzelungsschritt, dass das Mischen und Zusammenführen ohne weiteren Zwischenschritt zu dem Vereinzelungsschritt geschieht bzw. verarbeitungsschrittfrei ist, bzw. unmittelbar an das Zusammenführen und Mischen schließt sich ein Vereinzelungsschritt an. Im Rahmen der Erfindung werden insbesondere endliche Fasern aus zwei bzw. wenigstens zwei unterschiedlichen Fasersorten verarbeitet. Vorzugsweise geschieht das Mischen mit dem Zusammenführen bzw. beginnt mit dem Zusammenführen. Hiervon ist insbesondere auch umfasst, dass das Mischen mit dem Zusammenführen beginnt und auf einem vorgebbaren Förderweg fortgeführt wird.

Wenn nach dem Schritt des Vereinzeins ein Schritt des Aufschauerns zu einem Faservlies geschieht, kann ein sehr homogener Filterstab hergestellt werden. Der Vereinzelungsschritt umfasst vorzugsweise ein Beschleunigen der Fasern, wodurch eine sehr homogene Vereinzelung und auch ein sehr homogener Filterstab erzielbar sind. In einer besonders einfachen Verfahrensführung geschieht das Beschleunigen in oder mittels einer Karde. Unter Karde wird im Rahmen der Erfindung auch eine Kardiervorrichtung bzw. ein Teil einer Kardiervorrichtung oder eine Krempel verstanden, insbesondere wird unter Karde auch eine oder mehrere Walzen verstanden, die auf der Umfangsfläche ähnlich einer natürlichen Karde ausgebildet sind. Diese können auch mit Sägezahn- oder Trapezzahngarnituren ausgestaltet sein. Es können auch entsprechend feine Stachelwalzen vorliegen.

Vorzugsweise werden die Fasern aus zwei unterschiedlichen Fasersorten vor dem Schritt des Zusammenführens und Mischens ungemischt zusammengeführt. Im Rahmen der Erfindung beinhaltet der Begriff ungemischt insbesondere sortenrein. Wenn die Fasern vor dem Zusammenführen ungemischt aufgestaut werden, ist eine besonders gute Dosierung der Fasern möglich. Sie können dann anschließend zunächst vorvereinzelt oder vereinzelt werden, werden dann zusammengeführt und gemischt und anschließend wieder vereinzelt, um homogene Filterstäbe herstellern zu können. Vor dem abschließenden Vereinzelungsschritt kann auch ein Aufstauen des Fasergemisches vorgesehen sein.

Eine besonders bevorzugte Ausführungsform liegt dann vor, wenn die zusammengeführten Fasern mittels eines Transportluftstroms zu einer Vereinzelungsvorrichtung gefördert werden. Die Förderung mittels eines Transportluftstromes geschieht vorzugsweise im Bereich der Durchmischung der Fasern. Dieses kann allerdings auch schon kurz vor dem Zusammenführen der verschiedenen Fasersorten bzw. unmittelbar davor geschehen.

Eine besonders effiziente Ausgestaltung der Vereinzelungsvorrichtung liegt dann vor, wenn diese mehrere hintereinander angeordnete Walzen umfasst, deren Drehgeschwindigkeiten in Faserförderrichtung zunehmen. Hierdurch kann sehr effizient eine Vereinzelung stattfinden, die ein Entmischen der Fasern verhindert.

Die Aufgabe wird ferner durch eine Vorrichtung zur Herstellung von Filterstäben der Tabak verarbeitenden Industrie mit wenigstens zwei Faserzuführschächten gelöst, die in einen Schacht münden, wobei sich an den einen Schacht eine Vereinzelungsvorrichtung anschließt, wobei die Vereinzelungsvorrichtung so ausgebildet ist, dass die durch die Vereinzelungsvorrichtung vereinzelten Fasern die Vereinzelungsvorrichtung mit einer Bewegungskomponente entgegen der Schwerkraft in Richtung eines Förderers verlassen, wobei die vereinzelten Fasern endlicher Länge auf den Förderer, insbesondere Saugstrangförderer, aufschauerbar sind. Hierbei liegen insbesondere der eine Schacht und die Vereinzelungsvorrichtung unmittelbar hintereinander in Förderrichtung der Fasern bzw. in Nachbarschaft zueinander. Durch die erfindungsgemäße Vorrichtung ist eine besonders einfache Durchmischung verschiedener Fasersorten möglich, wobei eine Entmischung im weiteren Verfahren bzw. bei der weiteren Verarbeitung der Fasermischung vermieden wird. Ferner ist eine sehr kleinbauende Vorrichtung ermöglicht.

Vorzugsweise ist eine Vorrichtung zur Erzeugung eines Luftstroms in dem einen Schacht vorgesehen, die insbesondere zum Fördern der Fasermischung geeignet ist. Durch Vorsehen einer Vorrichtung zur Erzeugung eines Luftstroms in dem einen Schacht, die vorzugsweise ein Ventilator sein kann, der den einen Schacht durchsetzt, ist ferner eine sehr effiziente Mischung des Materials möglich. Hierzu kann beispielsweise der Ventilator ein oder mehrere Ventilatorflügelräder aufweisen, durch die Fasern hindurch treten, wodurch eine Rotationskomponente dem Fasergemisch zugeführt wird, was eben eine sehr gute Durchmischung ermöglicht.

Wenn jeweils ein Stauschacht den wenigstens zwei Faserzuführschächten vorgeschaltet ist oder in den wenigstens zwei Faserzuführschächten umfasst ist, ist eine sehr homogene Fasermischung und auch eine sehr gute Vordosierung möglich.

Vorzugsweise ist der eine Schacht als Stauschacht ausgebildet. Die Variante, in der ein Ventilator den einen Schacht durchsetzt, bedeutet insbesondere, dass der Ventilator in den Schacht integriert ist.

Vorzugsweise umfasst die Vereinzelungsvorrichtung mehrere hintereinander angeordnete Walzen, deren Drehgeschwindigkeiten in Faserförderrichtung zunehmen. Vorzugsweise ist wenigstens eine Walze kardenartig ausgestaltet. Hierzu hat die Walze an der Umfangsfläche vorzugsweise eine Struktur wie eine natürliche Karde, d.h. insbesondere engliegende Stifte oder Stacheln. Die Walze kann an der Umfangsfläche auch sägezahnförmig oder trapezzahnförmig ausgestaltet sein. Die Garnituren der hintereinander liegenden Walzen können in Faserförderrichtung immer feiner ausgestaltet sein, so dass Fasern, die durch hintereinander liegende Walzen transportiert werden, eine Längsausrichtung, Parallelisierung und Vereinzelung erfahren.

Vorzugsweise schließt sich unmittelbar an die Vereinzelungsvorrichtung ein Saugschacht an, der vertikal ausgerichtet ist und mit einem Saugstrangförderer abgeschlossen ist. Hierdurch ist eine sehr kompaktbauende Vorrichtung möglich. Vorzugsweise ist der Saugstrangförderer am oberen Ende des Saugschachtes angeordnet, wodurch sich eine sehr gleichmäßige Faservliesausbildung im Saugstrangförderer ergibt, so dass sehr homogene Filterstäbe produziert werden können. Vorzugsweise sind zwei Saugstrangförderer oder zwei Saugbänder in einem Saugstrangförderer vorgesehen, um einen sehr hohen Durchsatz und eine hohe Produktionsmenge an Filterstäben zu ermöglichen.

Wenn zwei Saugschächte vorgesehen sind oder ein Saugschacht in Faserförderrichtung kurz vor den Saugstrangförderern oder dem Saugstrangförderer mit zwei Saugbändern in zwei Schächte aufgeteilt ist, ist eine gleichmäßige Verteilung der Fasern möglich.

Eine gleichmäßige Verteilung der Mengen der Fasern, die von den Saugbändern oder den Saugstrangförderern aufgenommen werden, kann beispielsweise durch Einstellung des Luftstromes bzw. des Saugluftstromes durch die jeweiligen Saugbänder bzw. Saugstrangförderer erfolgen.

Die Erfindung wird nachstehend ohne Beschränkung des allgemeinen Erfindungsgedankens anhand von Ausführungsbeispielen unter Bezugnahme auf die Zeichnungen beschrieben. Bezüglich aller im Text nicht näher erläuterten erfindungsgemäßen Einzelheiten wird ausdrücklich auf die Zeichnungen verwiesen. Es zeigen:
- Fig. 1: eine schematische Schnittdarstellung einer erfindungsgemäßen Vorrichtung,
- Fig. 2: eine schematische Schnittdarstellung einer erfindungsgemäßen Vorrichtung in einer weiteren Ausführungsform,
- Fig. 3: einen Ausschnitt aus einer erfindungsgemäßen Vorrichtung in einer weiteren Ausführungsform in schematischer Darstellung,
- Fig. 4: einen Ausschnitt aus einer erfindungsgemäßen Vorrichtung in noch einer weiteren Ausführungsform in schematischer Darstellung.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

Fig. 1 zeigt eine Schnittdarstellung durch eine erfindungsgemäße Vorrichtung in einer ersten Ausführungsform. In einer Faseraufbereitungsvorrichtung 10 werden Fasern 12 einer ersten Fasersorte und Fasern 13 einer zweiten Fasersorte durch ein erstes Zuführrohr 14 und ein zweites Zuführrohr 15 in einen ersten Stauschacht 11 und einen zweiten Stauschacht 11' mittels beispielsweise Transportluft zugeführt. Die erste Fasersorte 12 kann beispielsweise eine Mehrfachkomponentenfaser, insbesondere Bikomponentenfaser sein, und die zweite Fasersorte 13 Fasern aus Celluloseacetat, Cellulose oder Kohlefasern. Es können diverse Fasermateralien, die eine endliche Länge aufweisen, vorgesehen sein. Bezüglich der verschiedenen Fasermaterialien wird vollumfänglich auf die DE 102 17 410.5 der Anmelderin verwiesen. Die Länge der Fasern kann vorzugsweise kleiner sein als die Länge des herzustellenden Filterstabs. Diese kann demnach zwischen 0,1 mm und 60 mm und insbesondere vorzugsweise zwischen 0,2 mm und 10 mm liegen. Bei künstlich hergestellten Fasern sollte die Faserstärke 1 bis 20 dtex, bevorzugt 2 bis 6 dtex, betragen. Der mittlere Faserdurchmesser kann im Bereich von vorzugsweise 10 bis 40 µm, insbesondere 20 bis 38 µm liegen und insbesondere vorzugsweise zwischen 30 und 35 µm liegen. Die Fasern sind vorzugsweise gekräuselt, insbesondere zick-zack-förmig und weisen 10 Bögen pro 10 mm auf.

Mittels der Einzugswalzen 16 und 16' werden die Fasern 12 bzw. 13 aus dem aufgestauten Bereich der Fasern der Stauschächte 11 und 11' entnommen und mit einer Schlägerwalze 17 bzw. 17' ausgeschlagen und in den ersten Faserzuführschacht 19 bzw. den zweiten Faserzuführschacht 19' überführt. In einem Zusammenführbereich 20 werden die verschiedenen Fasersorten 12 bzw. 13 zu einem Fasergemisch 32 zusammengeführt. Das Fasergemisch 32 gelangt in einen Förderschacht 21 und kann sich kurz vor der Einzugswalze 22 einer Kardiervorrichtung bzw. eines Teils einer Kardiervorrichtung aufstauen. Die Dosierung der Fasersorten 12 und 13 geschieht durch beispielsweise Steuerung der Entnahmegeschwindigkeiten der Fasern mittels der Einzugswalzen 16, 16' und/oder Schlägerwalze 17, 17'. Die Einzugswalzen 16, 16' können langsam laufend ausgestaltet sein, dergestalt, dass diese die Fasern gegen eine federnd gelagerte Mulde, die nicht dargestellt ist, fördern. Hierbei werden die Fasern eingezogen und zu einem dünnen kompakten Faserkuchen, der nicht dargestellt ist, verdichtet.

Der zwischen Einzugswalzen 16, 16' und Mulde nach unten geförderte Faserkuchen wird anschließend am unteren Ende der Mulde von jeweils einer schnell laufenden Schlägerwalze 17, 17' abgefräst bzw. ausgeschlagen. Dabei werden die Fasern aufgelockert, vereinzelt und in die Schächte 19, 19' eingetragen. Hierbei kann ein unterstützender Luftstrom Verwendung finden, der in Fig. 1 allerdings nicht dargestellt ist. Am Ende des Förderschachts 21 wird das Fasergemisch von der Einzugswalze 22 erfasst und gegen die Mulde 23 und anschließend eine Blattfederbatterie 24 gefördert. Die Mulde 23 ist federgelagert. Es entsteht ein dünner, kompakter Faserkuchen, der nicht dargestellt ist, und der zwischen der Einzugswalze 22, der Mulde 23 und der Biattfederbatterie 24 gefördert und verdichtet wird.

Verlässt der Faserkuchen den Wirkbereich der Blattfederbatterie 24, wird er von der schnelllaufenden Walze 25 erfasst und übernommen. Die Walzen 25, 26 und 27 sind wie bei einer Karde ausgestaltet bzw. mit Sägezahn- oder Trapezzahngarnituren ausgestattet. Die Walzendrehzahlen sind von Walze 25 zu Walze 27 hin steigend.

Nachdem die Fasern des Fasergemischs 32 für eine Umdrehung von ca. 180° in der Garnitur der Walze 25 gehalten wurden, werden die Fasern 32 tangential an die gegensinnig drehende Walze 26 übergeben. Da die Walze 26 schneller dreht als die Walze 25 und insbesondere eine feinere Kardenstruktur bzw. eine feinere Sägezahn- oder Trapezzahngarnitur aufweist, erfolgt eine Längsausrichtung, Parallelisierung und Vereinzelung der Fasern bei der Übergabe.

Nachdem die Fasern 32 in der Garnitur der Walze 26 ca. 180° auf dem Umfang gehalten wurden, werden die Fasern 32 tangential an die wiederum gegensinnig drehende Walze 27 übergeben. Da die Walze 27 schneller dreht als die Walze 26 und insbesondere eine feinere kardenartige Struktur bzw. eine feinere Sägezahn- oder Trapezzahngarnitur aufweist, erfolgt wieder eine Längsausrichtung, Parallelisierung und Vereinzelung der Fasern bei der Übergabe. Nachdem die Fasern 32 in der Garnitur der Walze 27 um 180° gehalten wurden, werden die Fasern 32 tangential nach oben in einen Luftstrom 44 des Kanals bzw. Saugschachtes 28 übergeben. Anschließend gelangt das Fasergemisch 32 auf ein Saugband 29 eines Saugstrangförderers 30. Der Luftstrom 44 kann zusätzlich über eine seitliche Absaugung 45 (bzw. 45' in Fig. 4) vor dem Saugstrangförderer 30 vom Fasergemisch, bzw. Faser-/Granulatgemisch, abgeschieden werden.

An den Saugstrangförderer schließt sich, was in der Fig. nicht dargestellt ist, eine übliche Strangbildevorrichtung an, wie beispielsweise gemäß Fig. 10 der EP 1 464 241 A1. Diesbezüglich wird vollumfänglich auf die Offenbarung dieser europäischen Patentanmeldung verwiesen. Nach Erzeugen eines Faserkuchens auf dem Saugband 29 des Saugstrangförderers 30 wird der Faserkuchen üblicherweise getrimmt, einer Formatvorrichtung zugeführt, um aus den sich bildenden Fasern, aus dem gebildeten Faserkuchen bzw. Faservlies einen Faserstrang mit gewünschter Querschnittsgeometrie zu erzeugen und ggf. mit einem Umhüllungsmaterial zu umhüllen, um anschließend in Filterstäbe abgelängt zu werden.

Statt eines unmittelbaren Einschießens der Fasern 32 in den Saugschacht 28 kann zunächst ein Abwerfen auf ein Streutuch und ein anschließendes Absaugen in einen Saugschacht gemäß der EP 1 584 248 A1 geschehen, wobei dann in der Kardiervorrichtung vorzugsweise eine Walze mehr oder eine Walze weniger Verwendung findet.

Fig. 2 zeigt eine weitere erfindungsgemäße Ausführungsform einer Vorrichtung zur Herstellung von Filterstäben, wobei im Vergleich zu Fig. 1 ein Ventilator 31 in unmittelbarem Anschluss an den Zusammenführbereich 20 vorgesehen ist. Der Ventilator 31 erzeugt einen Transportluftstrom 42 in dem Förderschacht 21. Es können Maßnahmen vorgesehen sein, um einen geschlossenen Kreislauf des Transportluftstromes zu gewährleisten, wobei beispielsweise im unteren Bereich des Förderschachts 21 Transportluftöffnungen vorgesehen sind, die dafür sorgen, dass Transportluft aus dem Förderschacht 21 abgeführt wird, ohne Fasern mitzuführen, um dann wieder dem Ventilator zugeführt zu werden.

In Fig. 2 ist ferner noch ein Antriebsriemen 36 vorgesehen, der beispielsweise einen Antrieb der Walze 25 andeutet. Die Walzen 25 bis 27 und auch die weiteren verwendeten Walzen können allerdings auch mit einem Direktantrieb durch jeweils einen Motor angetrieben werden.

Im Vergleich zum Ausführungsbeispiel gemäß Fig. 1 ist in Fig. 2 noch eine weitere Option erfüllt, nämlich die der Zuführung eines Granulats 43 zu dem Fasergemisch. Dieses geschieht kurz vor dem Aufschauern des Filtermaterials auf einem Saugband eines Saugstrangförderers 30 in dem Saugschacht 28.

Hierzu wird aus einem Granulatbehälter 33 Granulat 43 mit einer Dosierwalze 34 dosiert einem Fallschacht zugeführt, der in einer Kammer mit einer Beschleunigerwalze 35 endet, die das Granulat tangential in Richtung des Saugstrangförderers 30 in den Saugschacht 28 schleudert. Hierdurch ergibt sich eine gute Durchmischung des Granulats mit den Fasern. Es bildet sich dann ein Faservlies 41 bzw. Filtermaterialvlies 41 auf einem Saugband des Saugstrangförderers 30.

Um eine höhere Produktionsgeschwindigkeit bzw. einen höheren Durchsatz von Material zu ermöglichen und die Anzahl der Filterstäbe pro Zeiteinheit zu vergrößern, ist es möglich, zwei Saugbänder 29, 29', wie in Fig. 3 und Fig. 4 angedeutet ist, vorzusehen.

Hierzu kann wie in Fig. 3 angedeutet ist, ein Saugschacht 28 in zwei Teilschächte 39 und 39' aufgeteilt sein, die dann in zwei im Wesentlichen parallele Teilschächte 39, 39' kurz vor den Saugbändern 29, 29' des Saugstrangförderers 30 übergehen. In Fig. 3 ist ferner der Einschussbereich 37 für Granulat, das in Fig. 3 nicht dargestellt ist, vorgesehen.

Gemäß Fig. 4 sind zwei vollständige Saugschächte 28, 28' vorgesehen, die gegeneinander etwas verkippt sind, in diesem Fall mit einem Winkel von ungefähr 3°. Die Saugschächte 28 und 28' können so ausgestaltet sein, dass diese relativ zur Zeichenebene der Fig. 4 senkrecht zur Zeichenebene hintereinander angeordnet sind, so dass die Tiefe bzw. Breite der Walzen 27 bzw. 35 jeweils zur Hälfte zur Versorgung der Förderschächte 28 bzw. 28' mit Filtermaterial vorgesehen sind. Der Einschussbereich 37 ist dann für den relativ zur Zeichenebene der Fig. 4 vorderen Förderschacht 28 mit einem relativ kurzen Granulatschacht 40 versehen und mit dem relativ zur Zeichenebene der Fig. 4 hinteren Förderschacht 28' mit einem etwas längeren Granulatschacht 40' versehen. Die Beschleunigerwalze 35 kann als eine Art Bürstenwalze ausgebildet sein. Durch die Fliehkraft wird das Granulat in den jeweiligen Saugschacht geschleudert und vermischt sich mit dem Faserstrom. Es ist bevorzugt, wenn die Geschwindigkeiten des Massenstromes und des eingespeisten Granulates relativ zueinander unterschiedlich sind. Hierdurch wird eine gute Vermischung erzeugt.

Durch den erfindungsgemäßen Aufbau verkleinert sich die Strangmaschine für die Filterstabproduktion erheblich, da direkt an die Vereinzelungsvorrichtung ein Saugstrangförderer angeordnet werden kann. Außerdem verringert sich der Luftverbrauch, da der Transportstrom und der Mischprozess in einem sonst üblichen langen Kanal entfallen.

### Bezugszeichenliste

- 10: Faseraufbereitungsvorrichtung
- 11, 11': Stauschacht
- 12: erste Fasersorte
- 13: zweite Fasersorte
- 14: erstes Zuführrohr
- 15: zweites Zuführrohr
- 16, 16': Einzugswalze
- 17, 17': Schlägerwalze
- 19: erster Faserzuführschacht
- 19': zweiter Faserzuführschacht
- 20: Zusammenführbereich
- 21: Förderschacht
- 22: Einzugswalze
- 23: Mulde
- 24: Blattfederbatterie
- 25: Walze
- 26: Walze
- 27: Walze
- 28, 28': Saugschacht
- 29, 29': Saugband
- 30: Saugstrangförderer
- 31: Ventilator
- 32: Fasergemisch
- 33: Granulatbehälter
- 34: Dosierwalze
- 35: Beschleunigerwalze
- 36: Antriebsriemen
- 37: Einschussbereich
- 38: Gabelung
- 39, 39': Teilschacht
- 40, 40': Granulatschacht
- 41: Faservlies
- 42: Transportluft
- 43: Granulat
- 44: Förderrichtung
- 45, 45': Absaugung

## Patentansprüche

1. Verfahren zum Herstellen von Filterstäben der Tabak verarbeitenden Industrie umfassend Fasern (12, 13, 32) endlicher Länge wenigstens einer Fasersorte, wobei ein Schritt des Vereinzelns der Fasern (12, 13, 32) in einer Vereinzelungsvorrichtung (22, 25-27) vorgesehen ist, wobei die vereinzelten Fasern (12, 13, 32), die aus der Vereinzelungsvorrichtung (22, 25-27) austreten, eine Bewegungskomponente entgegen der Schwerkraft in Richtung eines Förderers (30) aufweisen, wobei der Förderer (30) ein Saugstrangförderer ist, wobei der Vereinzelungsschritt ein Beschleunigen der Fasern (32) beinhaltet, wobei das Beschleunigen in oder mittels einer Karde (22, 25-27) geschieht.

2. Verfahren nach Anspruch 1, **dadurch gekennzeichnet, dass** die vereinzelten Fasern (12, 13, 32) unmittelbar aus der Vereinzelungsvorrichtung (22, 25-27) in einen Saugschacht (28, 28') geschleudert werden.

3. Verfahren nach Anspruch 2, **dadurch gekennzeichnet, dass** sich an den Saugschacht (28, 28') der Saugstrangförderer (30) anschließt.

4. Verfahren nach einem der Ansprüche 1 bis 3, **dadurch gekennzeichnet, dass** in Förderrichtung stromabwärts der Vereinzelungsvorrichtung (22, 25-27) die Fasern (12, 13, 32) mit einem weiteren Filtermaterial (43) gemischt werden, das eine Bewegungskomponente in Richtung eines Saugstrangförderers (30), insbesondere entgegen der Schwerkraft, aufweist.

5. Verfahren nach einem der Ansprüche 2 bis 4, **dadurch gekennzeichnet, dass** zwei nebeneinander angeordnete Saugschächte (28, 28') oder eine Aufteilung eines Saugschachtes (28) in zwei nebeneinander angeordnete Teilsaugschächte (39, 39') vorgesehen sind.

6. Verfahren nach einem der Ansprüche 1 bis 5, **dadurch gekennzeichnet, dass** zwei unterschiedliche Fasersorten vorgesehen sind, die unmittelbar vor dem Vereinzelungsschritt zusammengeführt und gemischt werden.

7. Verfahren nach Anspruch 6, **dadurch gekennzeichnet, dass** das Mischen mit dem Zusammenführen geschieht.

8. Verfahren nach einem der Ansprüche 1 bis 7, **dadurch gekennzeichnet, dass** nach dem Schritt des Vereinzelns ein Schritt des Aufschauerns zu einem Faservlies (41) geschieht.

9. Verfahren nach einem der Ansprüche 6 bis 8, **dadurch gekennzeichnet, dass** die Fasern (12, 13, 32) aus zwei unterschiedlichen Fasersorten vor dem Schritt des Zusammenführens und Mischens ungemischt sind.

10. Verfahren nach Anspruch 9, **dadurch gekennzeichnet, dass** die Fasern (12, 13, 32) vor dem Zusammenführen ungemischt aufgestaut werden.

11. Verfahren nach einem der Ansprüche 6 bis 10, **dadurch gekennzeichnet, dass** die zusammengeführten Fasern (12, 13, 32) mittels eines Transportluftstroms (42) zu einer Vereinzelungsvorrichtung (22, 25-27) gefördert werden.

12. Verfahren nach Anspruch 11, **dadurch gekennzeichnet, dass** die Vereinzelungsvorrichtung (22, 25-27) mehrere hintereinander angeordnete Walzen (25-27) umfasst, deren Drehgeschwindigkeiten in Faserförderrichtung zunehmen.

13. Vorrichtung zur Herstellung von Filterstäben der Tabak verarbeitenden Industrie mit wenigstens zwei Faserzuführschächten (19, 19'), die in einen Schacht (21) münden, wobei an den einen Schacht (21) sich eine Vereinzelungsvorrichtung (22, 25-27) anschließt, wobei die Vereinzelungsvorrichtung (22, 25-27) so ausgebildet ist, dass die durch die Vereinzelungsvorrichtung (22, 25-27) vereinzelten Fasern die Vereinzelungsvorrichtung (22, 25-27) mit einer Bewegungskomponente entgegen der Schwerkraft in Richtung eines Förderers (30) verlassen, wobei die vereinzelten Fasern (12, 13, 32) endlicher Länge auf den Förderer (30) aufschauerbar sind, wobei die Vereinzelungsvorrichtung (22, 25-27) mehrere hintereinander angeordnete Walzen (25-27) umfasst, deren Drehgeschwindigkeiten in Faserförderrichtung zunehmen.

14. Vorrichtung nach Anspruch 13, **dadurch gekennzeichnet, dass** eine Vorrichtung (31) zur Erzeugung eines Luftstroms (42) in dem einen Schacht (21) vorgesehen ist.

15. Vorrichtung nach Anspruch 13 oder 14, **dadurch gekennzeichnet, dass** jeweils ein Stauschacht (11, 11') den wenigstens zwei Faserzuführschächten (19, 19') vorgeschaltet ist oder in den wenigstens zwei Faserzuführschächten (19, 19') umfasst ist.

16. Vorrichtung nach einem der Ansprüche 13 bis 15, **dadurch gekennzeichnet, dass** der eine Schacht (21) als Stauschacht ausgebildet ist.

17. Vorrichtung nach einem der Ansprüche 14 bis 16, **dadurch gekennzeichnet, dass** ein Ventilator (31) den einen Schacht (21) durchsetzt.

18. Vorrichtung nach einem der Ansprüche 13 bis 17, **dadurch gekennzeichnet, dass** wenigstens eine Walze (25-27) kardenartig ausgestaltet ist.

19. Vorrichtung nach einem der Ansprüche 13 bis 18, **dadurch gekennzeichnet, dass** der Förderer (30) ein Saugstrangförderer ist.

20. Vorrichtung nach Anspruch 19, **dadurch gekennzeichnet, dass** sich unmittelbar an die Vereinzelungsvorrichtung (22, 25-27) ein Saugschacht (28, 28') anschließt, der vertikal ausgerichtet ist und mit dem Saugstrangförderer (30) abgeschlossen ist.

21. Vorrichtung nach Anspruch 20, **dadurch gekennzeichnet, dass** der Saugstrangförderer (30) am oberen Ende des Saugschachtes (28, 28') angeordnet ist.

22. Vorrichtung nach einem der Ansprüche 19 bis 21, **dadurch gekennzeichnet, dass** zwei Saugstrangförderer (30) oder zwei Saugbänder (29, 29') in einem Saugstrangförderer (30) vorgesehen sind.

23. Vorrichtung nach Anspruch 22, **dadurch gekennzeichnet, dass** zwei Saugschächte (28, 28') vorgesehen sind.

24. Vorrichtung nach Anspruch 22, **dadurch gekennzeichnet, dass** ein Saugschacht (28) in Faserförderrichtung kurz vor den Saugstrangförderern (30) oder dem Saugstrangförderer (30) mit zwei Saugbändern (29, 29') in zwei Schächte (39, 39') aufgeteilt ist.

## Claims

1. Method of producing filter rods for the tobacco processing industry, comprising fibres (12, 13, 32) of finite length of at least one fibre type, incorporating a step of separating the fibres (12, 13, 32) in a separating device (22, 25-27), whereby the separated fibres (12, 13, 32) leaving the separating device (22, 25-27) have a motion component opposite the force of gravity in the direction of a conveyor (30), and the conveyer (30) is a suction rod conveyor, and the separating step includes an acceleration of the fibres (32), and the acceleration takes place in or by means of a teasel (22, 25-27).

2. Method as claimed in claim 1, **characterised in that** the separated fibres (12, 13, 32) are flung directly out of the separating device (22, 25-27) into a suction shaft (28, 28').

3. Method as claimed in claim 2, **characterised in that** the suction rod conveyor (30) adjoins the suction shaft (28, 28').

4. Method as claimed in one of claims 1 to 3, **characterised in that** the fibres (12, 13, 32) are mixed with another filter material (43) which has amotion component in the direction of a suction rod conveyor (30), in particular opposite the force of gravity, downstream of the separating device (22, 25-27) in the conveying direction.

5. Method as claimed in one of claims 2 to 4, **characterised in that** two suction shafts (28, 28') disposed adjacent to one another are provided or a suction shaft (28) is split into two adjacent partial suction shafts (39, 39').

6. Method as claimed in one of claims 1 to 5, **characterised in that** two different sorts of fibre are provided, which are combined and mixed directly prior to the separation step.

7. Method as claimed in claim 6, **characterised in that** mixing takes place at the same time as combining.

8. Method as claimed in one of claims 1 to 7, **characterised in that** a step of showering to form a fibre web (41) takes place after the separation step.

9. Method as claimed in one of claims 6 to 8, **characterised in that** the fibres (12, 13, 32) from two different sorts of fibre are unmixed prior to the step of combining and mixing.

10. Method as claimed in claim 9, **characterised in that** the fibres (12, 13, 32) are accumulated unmixed prior to combining.

11. Method as claimed in one of claims 6 to 10, **characterised in that** the combined fibres (12, 13, 32) are conveyed to a separating device (22, 25-27) by means of a conveying air flow (42).

12. Method as claimed in claim 11, **characterised in that** the separating device (22, 25-27) comprises several rollers (25-27) disposed one after the other, the rotation speeds of which increase in the direction in which the fibres are conveyed.

13. Device for producing filter rods for the tobacco processing industry, with at least two fibre inlet shafts (19, 19') opening into one shaft (21), and a separating device (22, 25-27) adjoins the one shaft (21), and the separating device (22, 25-27) is designed so that the fibres separated by the separating device (22, 25-27) leave the separating device (22, 25-27) with a motion component opposite the force of gravity in the direction of a conveyor (30), and the separated fibres (12, 13, 32) of finite length can be showered onto the conveyor (30), and the separating device (22, 25-27) comprises several rollers (25-27) disposed one after the other, the rotation speeds of which increase in the direction in which the fibres are conveyed.

14. Device as claimed in claim 13, **characterised in that** a device (31) for generating an air flow (42) in the one shaft (21) is provided.

15. Device as claimed in claim 13 or 14, **characterised in that** an accumulation shaft (11, 11') is disposed respectively upstream of the at least two fibre inlet shafts (19, 19') or is incorporated in the at least two fibre inlet shafts (19, 19').

16. Device as claimed in one of claims 13 to 15, **characterised in that** the one shaft (21) is designed as an accumulation shaft.

17. Device as claimed in one of claims 14 to 16, **characterised in that** a ventilator (31) extends through the one shaft (21).

18. Device as claimed in one of claims 13 to 17, **characterised in that** at least one roller (25-27) is of a teasel-type design.

19. Device as claimed in one of claims 13 to 18, **characterised in that** the conveyor (30) is a suction rod conveyor.

20. Device as claimed in claim 19, **characterised in that** a vertically oriented suction shaft (28, 28') terminating in the suction rod conveyor (30) directly adjoins the separating device (22, 25-27) .

21. Device as claimed in claim 20, **characterised in that** the suction rod conveyor (30) is disposed at the top end of the suction shaft (28, 28').

22. Device as claimed in one of claims 19 to 21, **characterised in that** two suction rod conveyors (30) are provided or two suction belts (29, 29') are provided in one suction rod conveyor (30).

23. Device as claimed in claim 22, **characterised in that** two suction shafts (28, 28') are provided.

24. Device as claimed in claim 22, **characterised in that** a suction shaft (28) is split into two suction shafts (39, 39') shortly before the suction rod conveyors (30) or the suction rod conveyor (30) with two suction belts (29, 29') in the direction in which the fibres are conveyed.

## Revendications

1. Procédé de fabrication de tiges de filtres de l'industrie de transformation du tabac, comprenant des fibres (12, 13, 32) de longueur finie d'au moins un type de fibre, dans lequel est prévue une étape de séparation des fibres (12, 13, 32) dans un dispositif de séparation (22, 25-27), les fibres (12, 13, 32) séparées, sortant du dispositif de séparation (22, 25-27), présentant une composante de mouvement opposée à la force de gravité dans la direction d'un transporteur (30), le transporteur (30) étant un transporteur aspirant les boudins, l'étape de séparation comportant une accélération des fibres (32), l'accélération s'opérant dans ou au moyen d'une carde (22, 25-27).

2. Procédé selon la revendication 1, **caractérisé en ce que** les fibres (12, 13, 32) séparées sont projetées directement du dispositif de séparation (22, 25-27) dans une gaine d'aspiration (28, 28').

3. Procédé selon la revendication 2, **caractérisé en ce que** le transporteur aspirant les boudins (30) se raccorde à la gaine d'aspiration (28, 28').

4. Procédé selon l'une des revendications 1 à 3, **caractérisé en ce que**, dans la direction de transport, en aval du dispositif de séparation (22, 25-27), les fibres (12, 13, 32) sont mélangées avec un autre matériau de filtre (43) qui présente une composante de mouvement dans la direction d'un transporteur aspirant les boudins (30), en particulier dans une direction opposée à la force de gravité.

5. Procédé selon l'une des revendications 2 à 4, **caractérisé en ce que** sont prévues deux gaines d'aspiration (28, 28') disposées côte à côte ou une subdivision d'une gaine d'aspiration (28) en deux gaines d'aspiration partielles (39, 39') disposées côte à côte.

6. Procédé selon l'une des revendications 1 à 5, **caractérisé en ce que** sont prévus deux types différents de fibres qui sont regroupées et mélangées directement avant l'étape de séparation.

7. Procédé selon la revendication 6, **caractérisé en ce que** le mélange s'opère avec le regroupement.

8. Procédé selon l'une des revendications 1 à 7, **caractérisé en ce qu'**après l'étape de séparation a lieu une étape de mise en gerbe pour former une nappe de fibres (41).

9. Procédé selon l'une des revendications 6 à 8, **caractérisé en ce que** les fibres (12, 13, 32) constituées de deux différents types de fibres ne sont pas mélangées avant l'étape du regroupement et du mélange.

10. Procédé selon la revendication 9, **caractérisé en ce que** les fibres (12, 13, 32) sont accumulées à l'état non mélangé avant le regroupement.

11. Procédé selon l'une des revendications 6 à 10, **caractérisé en ce que** les fibres (12, 13, 32) regroupées sont acheminées au moyen d'un flux d'air de transport (42) jusqu'à un dispositif de séparation (22, 25-27).

12. Procédé selon la revendication 11, **caractérisé en ce que** le dispositif de séparation (22, 25-27) comprend plusieurs cylindres (25-27) disposés les uns derrière les autres, dont les vitesses de rotation augmentent dans la direction de transport des fibres.

13. Dispositif de fabrication de tiges de filtres de l'industrie de transformation du tabac, comprenant au moins deux gaines d'amenée de fibres (19, 19') qui débouchent dans une gaine (21), dans lequel un dispositif de séparation (22, 25-27) se raccorde à la gaine (21), le dispositif de séparation (22, 25-27) étant conçu de façon que les fibres séparées par le dispositif de séparation (22, 25-27) quittent le dispositif de séparation (22, 25-27) avec une composante de mouvement opposée à la force de gravité dans la direction d'un transporteur (30), les fibres (12, 13, 32) séparées de longueur finie pouvant être mises en gerbe sur le transporteur (30), le dispositif de séparation (22, 25-27) comprenant plusieurs cylindres (25-27) disposés les uns derrière les autres, dont les vitesses de rotation augmentent dans la direction de transport des fibres.

14. Dispositif selon la revendication 13, **caractérisé en ce qu'**un dispositif (31) destiné à générer un flux d'air (42) est prévu dans la gaine (21).

15. Dispositif selon la revendication 13 ou 14, **caractérisé en ce qu'**une gaine d'accumulation (11, 11') est respectivement montée en amont desdites au moins deux gaines d'amenée de fibres (19, 19') ou est incorporée dans lesdites au moins deux gaines d'amenée de fibres (19, 19').

16. Dispositif selon l'une des revendications 13 à 15, **caractérisé en ce que** la gaine (21) est conçue sous forme de gaine d'accumulation.

17. Dispositif selon l'une des revendications 14 à 16, **caractérisé en ce qu'**un ventilateur (31) traverse la gaine (21).

18. Dispositif selon l'une des revendications 13 à 17, **caractérisé en ce qu'**au moins un cylindre (25-27) est réalisé en forme de carde.

19. Dispositif selon l'une des revendications 13 à 18, **caractérisé en ce que** le transporteur (30) est un transporteur aspirant les boudins.

20. Dispositif selon la revendication 19, **caractérisé en ce que** se raccorde directement au dispositif de séparation (22, 25-27) une gaine d'aspiration (28, 28') qui est orientée verticalement et qui est fermée par le transporteur aspirant les boudins (30).

21. Dispositif selon la revendication 20, **caractérisé en ce que** le transporteur aspirant les boudins (30) est disposé à l'extrémité supérieure de la gaine d'aspiration (28, 28').

22. Dispositif selon l'une des revendications 19 à 21, **caractérisé en ce que** sont prévus deux transporteurs aspirant les boudins (30) ou bien deux bandes aspirantes (29, 29') dans un transporteur aspirant les boudins (30).

23. Dispositif selon la revendication 22, **caractérisé en ce que** sont prévues deux gaines d'aspiration (28, 28').

24. Dispositif selon la revendication 22, **caractérisé en ce qu'**une gaine d'aspiration (28) est subdivisée en deux gaines (39, 39') dans la direction de transport des fibres légèrement en amont des transporteurs aspirant les boudins (30) ou du transporteur aspirant les boudins (30) comportant deux bandes aspirantes (29, 29').
